# FASCICULE DE BREVET EUROPEEN

(11) **EP 1 920 095 B1**
(45) Date de publication et mention de la délivrance du brevet: **10.03.2010**
(21) Numéro de dépôt: 06809013.3
(22) Date de dépôt: 28.07.2006
(51) Int. Cl.: D04B 1/00

(54) **DISPOSITIF DE TRICOTAGE POUR LA CONFECTION D'UN TEXTILE DOUBLE FACE EPAIS**
STRICKVORRICHTUNG FÜR DIE HERSTELLUNG DICKER, DOPPELSEITIGER TEXTILIEN
KNITTING DEVICE FOR MAKING A THICK DOUBLE-SIDED TEXTILE

(30) Priorité: 01.08.2005 FR 0508228
(43) Date de publication de la demande: 14.05.2008
(73) Titulaire: Abramo, Jacques, 8808 Pfäffikon (CH)
(72) Inventeur: Abramo, Jacques, 8808 Pfäffikon (CH)
(74) Mandataire: Hecké, Gérard
(86) Numéro de dépôt international: PCT/IB2006/002862
(87) Numéro de publication internationale: WO 2007/015172

(56) Documents cités:
- EP-B- 0 906 462
- WO-A-01/68963
- DE-A1- 3 140 787
- US-A1- 2004 216 496
- KOWALSKI K ET AL: "STRUKTUR UND EIGENSCHAFTEN EINER NEUEN GRUPPE GESTRICKTER ABSTANDSTEXTILIEN" MELLIAND TEXTILBERICHTE, INTERNATIONAL TEXTILE REPORTS, MELLIAND TEXTILBERICHTE, FRANKFURT AM MAIN, DE, vol. 5, 1 mai 1999 (1999-05-01), pages 384-387, XP002294731 ISSN: 0341-0781

## Description

### Domaine technique de l'invention.

La présente invention est du domaine de l'industrie textile, et plus particulièrement des dispositifs de tricotage, indifféremment rectilignes ou circulaires, à aiguilles mobiles indépendantes. Elle a pour objet un tel dispositif organisé pour réaliser un tricot technique double face de grande épaisseur.

### Etat de la technique.

On connaît des dispositifs de tricotage destinés à la confection de textiles techniques double face utilisés notamment dans le domaine de l'ameublement, de la décoration et/ou de la garniture. De tels textiles techniques présentent la particularité d'être relativement épais, voire de comporter des zones d'épaisseurs différentes. Parmi ces textiles, on connaît ceux constitués d'un tricot double face, associant deux nappes externes tricotées et reliées entres elles par au moins un fil de liage. Le fil de liage est destiné à conférer au tricot son épaisseur, en maintenant un écartement de consigne entre les deux nappes externes. Pour obtenir une variation d'épaisseur du tricot, il est connu d'utiliser un fil de liage thermorétractable de sorte que le tricot présente un relief comportant des zones d'épaisseur différente selon la nature du traitement thermique localement appliqué en ces zones. Il est aussi connu d'utiliser plusieurs fils de liage présentant des caractéristiques de retrait différentielles sous l'action d'un même traitement thermique. On pourra notamment se reporter aux documents WO03/042441 (TEXTILES PLASTIQUES CHOMARAT and all) et WO02/064870 (TEXTILES PLASTIQUES CHOMARAT) qui décrivent des tricots du genre.

Les dispositifs de tricotage pour la confection de ces textiles sont de type rectiligne ou de type circulaire. Ces dispositifs de tricotage mettent en oeuvre dans leur généralité une double fonture, chaque fonture portant un groupe d'aiguilles indépendamment montées mobiles sur la fonture qui les supporte. Les aiguilles de chacun des groupes sont du type à crochet et à palette pivotante, qui sont successivement manoeuvrées par des moyens de commande, de type mécanisme à came ou mécanisme analogue. Les aiguilles de chacun des groupes affectées à une fonture sont destinées à tricoter un fil de tricot respectif pour former l'une des nappes externes du tricot double-face. Lors de ce tricotage, les aiguilles de chacun des groupes saisissent le fil de liage pour relier l'une à l'autre les nappes externes dont une rangée de mailles a été tricotée. Au moins dans la zone de prise des fils, de tricot et/ou de liage, les aiguilles de l'un des groupes sont orientées et sont montées mobiles sur la fonture correspondante suivant un plan qui est sécant orthogonalement au plan d'orientation et de mobilité des aiguilles de l'autre groupe. Ces dispositions sont telles que les aiguilles de l'un à l'autre des groupes sont alternativement déplacées pour saisir les fils de tricot et de liage dans ladite zone de prise, selon des trajectoires concourantes respectivement comprises dans les dits plans sécants. Plus particulièrement, la course effectuée par les aiguilles d'un groupe sur la fonture correspondante s'étend au-delà de la droite d'intersection entre les plans sécants pour saisir le fil de tricot qui leur est affecté et/ou le fil de liage. Une telle machine est décrite dans le document US 2004/0216496.

Le textile obtenu présente une épaisseur typiquement de l'ordre de quelques millimètres. Il est apparu à l'usage qu'une telle épaisseur pouvait s'avérer insuffisante, et notamment que ces dispositifs de tricotage ne permettaient pas la confection de textile double face d'une épaisseur plus conséquente, à savoir de l'ordre de plus de huit millimètres. C'est pourquoi, il a été proposé d'interposer entre deux nappes externes tricotées une couche de mousse, qui est collée contre ces nappes externes pour leur liaison l'une à l'autre. De tels textiles sont susceptibles de présenter une épaisseur de plus d'une dizaine de millimètres. Cependant, la mise en oeuvre d'une telle technique ne permet pas la confection d'un textile épais avec des cadences de productivité satisfaisantes. Par ailleurs, la stabilité de l'épaisseur du textile obtenu est aléatoire et l'entretien de ce dernier est délicat, en raison de l'interposition d'une couche de mousse collée entre les deux nappes externes.

### Objet de l'invention.

Le but général de la présente invention est de proposer un dispositif pour la confection d'un textile épais de type double face tricotée, permettant l'obtention d'un tel textile avec des cadences de production optimum, le textile obtenu étant fiable quant à la conservation de l'épaisseur qui lui a été initialement conférée et étant facile d'entretien. On comprendra par textile épais un textile susceptible de présenter une épaisseur supérieure à une dizaine de millimètres, notamment quinze millimètres ou plus.

Il est plus particulièrement visé par la présente invention de proposer un dispositif de tricotage, indifféremment rectiligne ou circulaire, permettant de réaliser un tricot double-face comportant deux nappes externes reliées entres elles par au moins un fil de liage lui conférant son épaisseur, ce tricot étant susceptible d'être obtenu avec des cadences élevées, et néanmoins de présenter une épaisseur conséquente, à titre indicatif de l'ordre de plus de dix ou quinze millimètres. Il est aussi visé par l'invention de permettre la confection d'un tel textile épais, dont les nappes externes sont susceptibles de présenter une structure complexe, et également dont l'alimentation des fils de liage avec les nappes est variable.

Le dispositif de la présente invention est un dispositif de tricotage pour la confection d'un textile double face comportant deux nappes externes tricotées et reliées l'une à l'autre par au moins un fil de liage. Ce dispositif comporte deux groupes d'aiguilles à crochet et à palette pivotante, qui sont respectivement supportés par une fonture. Les aiguilles sont indépendamment montées mobiles sur la fonture correspondante suivant une trajectoire rectiligne entre au moins une station de retrait, une station de tricotage dans laquelle le crochet de l'aiguille saisit le fil de tricot correspondant, et une station de liage dans laquelle le crochet de l'aiguille saisit le fil de liage. Le dispositif comporte en outre des moyens de manoeuvre des aiguilles de chacun des groupes entre leurs différentes stations, et des moyens d'approvisionnement en fils de tricot respectivement constitutifs de l'une et l'autre des nappes externes, et en fil de liage, vers une zone du dispositif de prise de ces fils par les crochets des aiguilles. La trajectoire d'une aiguille d'un groupe est contenue dans un plan concourant à un plan contenant la trajectoire d'une aiguille de l'autre groupe, dans ladite zone de prise des fils.

Selon la présente invention, un tel dispositif est principalement reconnaissable en ce que les positions du crochet d'une aiguille d'au moins un groupe respectivement entre sa station de tricotage et sa station de liage sont disposées de part et d'autre de la droite d'intersection entre les deux dits plans sécants. En outre, la course de l'aiguille entre sa station de retrait et sa station de tricotage est inférieure à la course de l'aiguille entre sa station de retrait et sa station de liage.

Selon une forme préférée de réalisation, les aiguilles de chacun des groupes respectivement entre leur station de tricotage et leur station de liage sont disposées de part et d'autre de la droite d'intersection entre les deux dits plans sécants.

Ces dispositions sont telles que la course effectuée par une aiguille entre sa station de retrait et sa station de tricotage est inférieure à la distance séparant le crochet de l'aiguille en station de retrait et la position de ladite droite d'intersection. Il en ressort que les courses effectuées par les aiguilles d'un groupe respectif vers leur station de tricotage respectives ne sont en aucun cas concourantes suivant leur plan respectif de trajectoire. Il en ressort finalement que la prise du fil de tricot par les aiguilles de l'un à l'autre des groupes s'effectue en avant de ladite droite d'intersection sans croisement des aiguilles par rapport à cette droite. Il résulte de ces dispositions que les nappes externes sont respectivement tricotées à distance les unes des autres par rapport à ladite droite d'intersection, ce qui permet de ménager un écart important entre ces nappes tricotées, de l'ordre pouvant atteindre 17 mm.

De préférence, en station de liage d'une aiguille, son crochet et l'extrémité de la palette en position d'ouverture, sont disposés de part et d'autre de ladite droite d'intersection.

Selon une forme préférée de réalisation, le dispositif comporte un organe de guidage des nappes externes tricotées contre une rampe ménagée sur la fonture correspondante.

Cet organe de guidage est préférentiellement constitué d'une platine, de conformation triangulaire ou analogue par exemple, comportant deux bords qui forment des guides respectifs des nappes tricotées et évacuées vers la rampe de la fonture correspondante. Cette platine présente plus particulièrement une conformation en triangle rectangle, dont les bords orthogonaux forment les guides en étant respectivement orientés sensiblement parallèlement aux trajectoires des aiguilles. Cette platine est notamment interposée entre les fontures, son angle droit étant dirigé vers ladite droite d'intersection.

La fonture comporte avantageusement une zone d'appui des mailles de la nappe extérieure correspondante. Cette zone d'appui est ménagée à la base de la rampe et en bout du guide correspondant de l'organe de guidage. Ces dispositions sont telles que la maille est maintenue contre la zone d'appui que comporte la fonture, pour le passage du fil de liage crocheté lors du retour de l'aiguille en station de retrait et de l'échappée de la maille par l'aiguille.

La dite zone d'appui est par exemple formée à partir d'une platine additionnelle rapportée sur la fonture correspondante.

Selon une forme avantageuse de réalisation, l'organe de guidage constitue en outre un trameur d'au moins un fil additionnel distribué dans les brins du fil de liage reliant une nappe externe tricotée à l'autre nappe externe tricotée.

Les moyens d'approvisionnement comprennent préférentiellement des moyens de guidage du fil de tricot correspondant suivant une direction inclinée d'un angle A1 qui est inférieur ou égal à 90° par rapport à la trajectoire de l'aiguille du groupe correspondant, limitée entre sa station de retrait et sa station de tricotage. Cet angle A1 est plus particulièrement un angle de 45°.

En outre, les moyens d'approvisionnement comprennent de préférence des moyens de guidage du fil de liage suivant une direction inclinée d'un angle A2 supérieur à 90° par rapport à la trajectoire des aiguilles de l'un et l'autre groupe. Cet angle A2 est plus particulièrement un angle de 135°.

Il ressort de ces dispositions que les orientations vers la zone de prise des fils, respectivement des fils de tricot et du fil de liage sont concourantes, en formant un angle plus particulièrement de 90°.

Selon une variante de réalisation, les moyens d'approvisionnement comprennent en outre des moyens d'approvisionnement d'au moins un fil complémentaire, tel que de vanisage, de bouclette ou analogue, vers la zone de prise des fils pour son intégration dans une nappe externe correspondante.

Plus particulièrement, les moyens d'approvisionnement comprennent des moyens de guidage du fil complémentaire suivant une orientation sensiblement parallèle à celle de guidage du fil de tricot correspondant.

Le dispositif de l'invention est susceptible d'être indifféremment appliqué à un dispositif de type rectiligne ou de type circulaire. Selon l'organisation d'un dispositif de type rectiligne, les aiguilles d'un quelconque groupe sont par exemple disposées sur un plateau dans un même plan parallèlement les unes aux autres.

Selon l'organisation d'un dispositif de type circulaire, les aiguilles de deux groupes sont par exemple portées en périphérie de deux cylindres tournant autour d'un même axe.

Un cycle de fabrication comprenant une rangée complète comporte au moins deux étapes principales. Une première étape consiste à mettre en oeuvre le fil de liage par croisement des aiguilles de chacun des groupes manoeuvrées en station de liage. Puis dans une deuxième étape, les nappes externes sont tricotées par la manoeuvre des aiguilles correspondantes en station de tricotage, sans croisement de leur course avec la zone de travail des aiguilles en station de liage et sans croisement de leur course avec la zone de travail des aiguilles de l'autre groupe en station de tricotage.

Grâce aux dispositions de l'invention, le textile confectionné est épais et obtenu à des cadences de production élevées Les nappes externes sont susceptibles d'être d'une structure complexe, tel qu'en jersey, en jacquard ou à mailles structurées, une trame pouvant être intégrée aux brins du fil de liage reliant les nappes externes l'une à l'autre, des bouclettes ou un vanisage pouvant être intégrés aux nappes externes. Les fils de tricots et/ou de liage sont indifféremment des fils monofilaments ou multifilaments, d'origine naturelle ou synthétique.

### Description des figures.

La présente invention sera mieux comprise, et des détails en relevant apparaîtront, à la lecture de la description qui va en être faite en relation avec les figures des planches annexées, dans lesquelles :
La fig.1 est un schéma illustrant un exemple de réalisation d'un dispositif de tricotage de la présente invention.
La fig.2 est un détail de la fig.1.
Les fig.3 à fig.6 sont des schémas illustrant un dispositif représenté sur la fig.1, selon différentes positions respectives des aiguilles qu'il comporte.

Sur les fig.1 et fig.2, un dispositif de tricotage est destiné à la confection d'un textile double face composée de nappes externes 1 et 2 reliées entre elles par les brins 3 d'un fil de liage 4. Ce dispositif comprend un couple de chutes, en cylindre et plateau par exemple, qui sont associées chacune à une fonture 5 porteuse des manière mobile d'une pluralité d'aiguilles 6 à crochet 7 et palette pivotante 8. Ces aiguilles 6 sont indépendamment manoeuvrables en translation sur la fonture 5 qui les porte, par des moyens de manoeuvre 9 de type à came ou analogue. Le dispositif comprend en outre des moyens d'approvisionnement 10 en fils de tricot 11 et 12 pour la confection respectivement de l'une et l'autre des nappes externes 1 et 2, et en fil de liage 4. Il en ressort que le dispositif comprend deux groupes d'aiguilles 6 montées mobiles en translation sur leur fonture 5 respective, chacun de ces groupes d'aiguilles 6 étant destinées au tricotage d'une nappe externe correspondante 1 ou 2 et à la prise du fil de liage 4 pour joindre l'une à l'autre ces nappes externes 1,2 par l'intermédiaire de leurs mailles.

Les aiguilles 6 sont montées mobiles en translation sur la fonture 5 qui les porte suivant une trajectoire contenue dans des plans respectifs P1 et P2, dans la zone 13 de prise des fils 4,11,12 par les aiguilles 6. Les plans P1 et P2 contenant les trajectoires des aiguilles 6 respectivement de l'un et l'autre des groupes sont concourants suivant une droite d'intersection D située dans la zone 13 de prise des fils 4,11,12 par les aiguilles 6. On comprendra que sur les figures, cette droite d'intersection D est orthogonale au plan de la feuille. En se reportant par ailleurs sur les fig.3 à fig.6, les aiguilles 6 sont mobiles entre différentes stations, dont au moins :
*) une station de retrait, tel qu'illustré sur la fig.4, et sur les fig.5 et fig.6 pour les aiguilles 6 d'un premier et d'un deuxième groupe respectif,
*) une station de tricotage dans laquelle les crochets 7 des aiguilles 6 saisissent les fils de tricot 11,12, tel que représenté sur les fig.5 et fig.6 pour les aiguilles 6 d'un deuxième et d'un premier groupe respectif,
*) une station de liage dans laquelle les crochets 7 des aiguilles 6 saisissent le fil de liage 4, tel que représenté sur la fig.3.

Sur la fig.2 plus particulièrement, la zone 13 de prise des fils est subdivisée en deux espaces 13a et 13b affectés à la prise des fils par un groupe d'aiguilles 6 correspondant. Ces espaces 13a et 13b sont notamment respectivement contenus dans le volume délimité entre P1,C, et D pour l'espace 13a, et dans le volume délimité entre P2,F et D pour l'espace 13b.

En comparant les stations des aiguilles 6 de la fig.2 à la fig.3, les positions du crochet 7 d'une aiguille 6 d'un groupe respectivement entre sa station de tricotage, tel que visible sur la fig.2 et sa station de liage, tel que visible sur la fig.3, sont disposées de part et d'autre de la droite d'intersection D entre les plans concourant P1 et P2 contenant la trajectoire des aiguilles 6 respectivement de l'un et l'autre groupe. La course des aiguilles 6 entre leur station de retrait et leur station de tricotage est inférieure à la course des aiguilles 6 entre leur station de retrait et leur station de liage. Plus particulièrement, lors de la prise du fil de liage 4 par les aiguilles 6, la course de ces dernières se prolonge au-delà de ladite droite d'intersection D, tandis que la course des aiguilles 6 vers leur position de tricotage est limitée pour interdire au crochet 7 de dépasser la droite d'intersection D. Il en ressort que les trajectoires respectives des crochets 7 des aiguilles 6 de l'un à l'autre des groupes vers leur station de tricotage ne se croisent pas. Par ailleurs sur la fig.3, en station de liage des aiguilles 6, leur crochet 7 et l'extrémité des palettes 8 qu'elles comportent, en position d'ouverture, sont disposés de part et d'autre de ladite droite d'intersection D.

En revenant plus particulièrement sur les fig.1 et fig.2, le dispositif comporte un organe de guidage 14 des nappes externes 1,2 tricotées, et plus particulièrement des mailles de la rangée en cours de formation. Cet organe de guidage 14 permet de guider les mailles vers une zone d'appui 15 des mailles ménagée sur la fonture 5 correspondante. Cette zone d'appui 15 est destinée à maintenir les mailles lors de son échappée au-delà de l'aiguille 6 et du passage à son travers du fil de liage 4. L'organe de guidage 14 est constitué d'une platine de conformation générale triangulaire, ou d'une manière générale en dièdre préférentiellement à angle droit, dont les bords sont préférentiellement arrondis et polis. Cette platine est interposée entre les deux fontures 5. Les bords formant ledit angle droit constituent des guides respectifs 16 et 17 des mailles tricotées et évacuées vers une rampe 18 que comporte la fonture 5 correspondante. Ces guides 16,17 sont sensiblement orientés parallèlement à la trajectoire des aiguilles 6 correspondantes dans la zone 13 de prise des fils. Il en ressort que l'organe de guidage 14 permet d'éviter que les mailles ne remontent vers la droite D, les mailles étant maintenues par la zone d'appui 15 qui est ménagée à la base des rampes 18, en bout du guide 16,17 correspondant de l'organe de guidage 14.

Cet organe de guidage 14 est susceptible d'être en outre exploité pour former un trameur d'au moins un fil additionnel 19 distribué dans les brins 3 du fil de liage 4 reliant les nappes externes 1,2 entre elles. Les moyens d'approvisionnement 10 en fil que comporte le dispositif comprennent des moyens d'apport d'un tel fil additionnel 19 vers l'organe de guidage 14.

Les moyens d'approvisionnement 10 en fil comprennent des moyens de guidage 20 des fils du tricot 11,12, suivant une direction inclinée d'un angle A1 de l'ordre de 45° par rapport à la trajectoire des aiguilles 6 vers leur station de tricotage. En outre, les moyens d'approvisionnement 10 en fil comprennent des moyens de guidage 21 du fil de liage 4 suivant une direction inclinée d'un angle A2 par rapport à la trajectoire des aiguilles 6 de l'un et l'autre des groupes, de l'ordre de 135°. Accessoirement, les moyens d'approvisionnement 10 comprennent des moyens d'approvisionnement en au moins un fil complémentaire 23 vers la zone 13 de prise des fils, pour l'intégration de ce fil complémentaire 23 dans l'une et/ou l'autre des nappes externes 1,2. Plus particulièrement, des moyens de guidage 22 de ce fil complémentaire 23 permettent d'approvisionner la zone de prise des fils en vue d'intégrer ce fil complémentaire 23 à l'intérieur d'une nappe externe 1,2 correspondante. Le fil complémentaire 23 est notamment guidé vers la zone 13 de prise des fils suivant une orientation sensiblement parallèle à celle du fil de tricot 11,12 correspondant. Le dispositif est susceptible de comporter des moyens de guidage 22 d'un fil complémentaire respectivement affecté à l'une et l'autre des nappes externes 1 et 2, l'un des fils complémentaires 23 pouvant être un fil de vanisage intégré dans l'une des nappes externe 1, l'autre fil complémentaire pouvant être un fil de formation de bouclettes intégrées dans l'autre nappe externe 2.

Un exemple de mise en oeuvre du dispositif de l'invention consiste à amener les aiguilles 6 de l'un et l'autre des groupes en station de liage, pour la saisie du fil de liage 4, tel que représenté sur la fig.3. Sur les fig.4 à fig.6, les aiguilles 6 sont placées en station du cycle de tricotage des fils 11 et 12 pour former les nappes extérieures 1 et 2. Durant le cycle de tricotage des fils 11 et 12, les aiguilles 6 des deux groupes ne dépassent pas la droite D.

## Revendications

1. Dispositif de tricotage pour la confection d'un textile double face comportant deux nappes externes (1,2) tricotées et reliées l'une à l'autre par au moins un fil de liage (4), ce dispositif comportant deux groupes d'aiguilles (6) à crochet (7) et à palette pivotante (8), qui sont respectivement supportés par une fonture (5), les aiguilles (6) étant indépendamment montées mobiles sur la fonture (5) correspondante suivant une trajectoire rectiligne entre au moins une station de retrait, une station de tricotage dans laquelle le crochet (7) de l'aiguille (6) saisit un fil de tricot (11,12) correspondant, et une station de liage dans laquelle le crochet (7) de l'aiguille saisit le fil de liage (4), le dispositif comportant en outre des moyens de manoeuvre (9) des aiguilles (6) de chacun des groupes entre leurs différentes stations, et des moyens d'approvisionnement (10) en fils de tricot (11,12) respectivement constitutifs de l'une et l'autre des nappes externes (1,2), et en fil de liage (4), vers une zone (13) du dispositif de prise de ces fils (11,12,4) par les crochets (7) des aiguilles (6), la trajectoire d'une aiguille (6) d'un groupe étant contenue dans un plan (P1) concourant à un plan (P2)contenant la trajectoire d'une aiguille (6) de l'autre groupe dans ladite zone (13) de prise des fils, **caractérisé en ce que** les positions du crochet (7) d'une aiguille (6) d'un groupe respectivement entre sa station de tricotage et sa station de liage sont disposées de part et d'autre de la droite d'intersection (D) entre les deux dits plans (P1,P2), et **en ce que** la course de l'aiguille (6) entre sa station de retrait et sa station de tricotage est inférieure à la course de l'aiguille (6) entre sa station de retrait et sa station de liage.

2. Dispositif de tricotage selon la revendication 1, **caractérisé en ce que** les aiguilles (6) de chacun des groupes respectivement entre leur station de tricotage et leur station de liage sont disposées de part et d'autre de la droite d'intersection (D) entre les deux dits plans (P1,P2).

3. Dispositif de tricotage selon l'une quelconque des revendications 1 et 2, **caractérisé en ce qu'**en station de liage d'une aiguille (6), son crochet (7) et l'extrémité de la palette (8) en position d'ouverture, sont disposés de part et d'autre de ladite droite d'intersection (D).

4. Dispositif de tricotage selon l'une quelconque des revendications précédentes, **caractérisé en ce qu'**il comporte un organe de guidage (14) des nappes externes (1,2) tricotées contre une rampe (18) ménagée sur la fonture (5) correspondante.

5. Dispositif de tricotage selon la revendication 4, **caractérisé en ce que** l'organe de guidage (14) est constitué d'une platine comportant deux bords qui forment des guides (16,17) respectifs des nappes (1,2) tricotées et évacuées vers la rampe (18) de la fonture (5) correspondante.

6. Dispositif de tricotage selon les revendications 4 et 5, **caractérisé en ce que** la fonture (5) comporte une zone d'appui (15) des mailles de la nappe extérieure (1,2) correspondante, qui est ménagée à la base de la rampe (18) et en bout du guide (16,17) correspondant de l'organe de guidage (14), pour le passage du fil de liage (4) crocheté lors du retour de l'aiguille (6) en station de retrait et de l'échappée de la maille par l'aiguille (6).

7. Dispositif de tricotage selon la revendication 6, **caractérisé en ce que** la dite zone d'appui (15) est formée à partir d'une platine additionnelle rapportée sur la fonture (5) correspondante.

8. Dispositif de tricotage selon l'une quelconque des revendications 4 à 7, **caractérisé en ce que** l'organe de guidage (14) constitue en outre un trameur d'au moins un fil additionnel (19) distribué dans les brins (3) du fil de liage (4) reliant une nappe externe (1,2) tricotée à l'autre nappe externe (1,2) tricotée.

9. Dispositif de tricotage selon l'une quelconque des revendications précédentes, **caractérisé en ce que** les moyens d'approvisionnement (10) comprennent des moyens de guidage (20) du fil de tricot (11,12) correspondant suivant une direction inclinée d'un angle A1 inférieur ou égal à 90° par rapport à la trajectoire de l'aiguille (6) du groupe correspondant limitée entre sa station de retrait et sa station de tricotage.

10. Dispositif de tricotage selon l'une quelconque des revendications précédentes, **caractérisé en ce que** les moyens d'approvisionnement (10) comprennent des moyens de guidage (21) du fil de liage (4) suivant une direction inclinée d'un angle A2 supérieur à 90° par rapport à la trajectoire des aiguilles (6) de l'un et l'autre groupe.

11. Dispositif de tricotage selon l'une quelconque des revendications précédentes, **caractérisé en ce que** les moyens d'approvisionnement (10) comprennent des moyens d'approvisionnement d'au moins un fil complémentaire (23), vers la zone (13) de prise des fils pour son intégration dans une nappe externe (1,2) correspondante.

12. Dispositif de tricotage selon la revendication 11, **caractérisé en ce que** les moyens d'approvisionnement (10) comprennent des moyens de guidage (22) du fil complémentaire (23) suivant une orientation sensiblement parallèle à celle de guidage du fil de tricot (11,12) correspondant.

13. Dispositif de tricotage selon l'une quelconque des revendications précédentes, **caractérisé en ce qu'**il est du type rectiligne, les aiguilles (6) d'un quelconque groupe étant disposées sur un plateau dans un même plan parallèlement les unes aux autres.

14. Dispositif de tricotage selon l'une quelconque des revendications 1 à 10, **caractérisé en ce qu'**il est du type circulaire, les aiguilles (6) de deux groupes sont portées en périphérie de deux cylindres tournant autour d'un même axe.

## Claims

1. A knitting device for producing a double-sided textile comprising two knitted outer laps (1,2) joined to one another by at least one ground yarn (4), this device comprising two groups of needles (6) with hook (7) and pivoting needle latch (8) which are respectively supported by a needle bed (5), the needles (6) being mounted independently mobile on the corresponding needle bed (5) following a straight trajectory between at least one removal station, a knitting station in which the hook (7) of the needle (6) picks up a corresponding knitting yarn (11,12), and a bonding station in which the hook (7) of the needle picks up the ground yarn (4), the device further comprising means for moving (9) the needles (6) of each of the groups between their different stations, and feed means (10) for performing feeding of the knitting yarns (11,12) respectively forming one and the other of the outer laps (1,2), and of a ground yarn (4), to a zone (13) of the pick-up device of these yarns (11,12,4) by the hooks (7) of the needles (6), the trajectory of a needle (6) of a group being contained in a plane (P1) concurrent to a plane (P2) containing the trajectory of a needle (6) of the other group in said yarn pick-up zone (13), **characterized in that** the positions of the hook (7) of a needle (6) of a group respectively between its knitting station and its bonding station are arranged on each side of the intersecting line (D) between said two planes (P1,P2), and that the travel of the needle (6) between its removal station and its knitting station is smaller than the travel of the needle (6) between its removal station and its bonding station.

2. The knitting device according to claim 1, **characterized in that** the needles (6) of each of the groups respectively between their knitting station and their bonding station are arranged on each side of the intersecting line (D) between said two planes (P1,P2).

3. The knitting device according to either one of claims 1 and 2, **characterized in that**, in the bonding station, a needle (6), its hook (7) and the end of the needle latch (8) in the open position are arranged on each side of said intersecting line (D).

4. The knitting device according to any one of the foregoing claims, **characterized in that** it comprises means for guiding (14) the knitted outer laps (1,2) against a ramp (18) arranged on the corresponding needle bed (5).

5. The knitting device according to claim 4, **characterized in that** the means for guiding (14) are formed by a plate comprising two edges which form respective guides (16,17) of the knitted laps (1,2) that are removed to the ramp (18) of the corresponding needle bed (5).

6. The knitting device according to claims 4 and 5, **characterized in that** the needle bed (5) comprises a bearing zone (15) of the stitching of the corresponding outer lap (1,2) which is arranged at the base of the ramp (18) and at the end of the corresponding guide (16,17) of the means for guiding (14) for passage of the hooked ground yarn (4) when the needle (6) returns to the removal station and the stitching is released by the needle (6).

7. The knitting device according to claim 6, **characterized in that** said bearing zone (15) is formed from an additional plate added onto the corresponding needle bed (5).

8. The knitting device according to any one of claims 4 to 7, **characterized in that** the means for guiding (14) further form a weft winder of at least one additional yarn (19) distributed in the strands (3) of the ground yarn (4) joining a knitted outer lap (1,2) to the other knitted outer lap (1,2).

9. The knitting device according to any one of the foregoing claims, **characterized in that** the feed means (10) comprise means for guiding (20) the corresponding knitting yarn (11,12) in a direction inclined by an angle A1 smaller than or equal to 90° with respect to the trajectory of the needle (6) of the corresponding group limited between its removal station and its knitting station.

10. The knitting device according to any one of the foregoing claims, **characterized in that** the feed means (10) comprise means for guiding (21) the ground yarn (4) in a direction inclined by an angle A2 greater than 90° with respect to the trajectory of the needles (6) of one and the other group.

11. The knitting device according to any one of the foregoing claims, **characterized in that** the feed means (10) comprise means for feeding at least one complementary yarn (23) to the yarn pick-up zone (13) to be integrated in a corresponding outer lap (1,2).

12. The knitting device according to claim 11, **characterized in that** the feed means (10) comprise means for guiding (22) the complementary yarn (23) in a direction substantially parallel to that of guiding of the corresponding knitting yarn (11,12).

13. The knitting device according to any one of the foregoing claims, **characterized in that** it is of the flat type, the needles (6) of any one group being arranged on a plate parallel to one another in the same plane.

14. The knitting device according to any one of claims 1 to 10, **characterized in that** it is of the circular type, the needles (6) of two groups being supported at the periphery of two cylinders rotating around one and the same axis.

## Patentansprüche

1. Strickvorrichtung zur Herstellung doppelseitiger Textilien, die zwei gestrickte Außenschichten (1, 2) aufweisen, die miteinander durch mindestens einen Verbindungsfaden (4) verbunden sind, welche Vorrichtung zwei Gruppen Nadeln (6) mit Zungen (7) und schwenkbaren Paletten (8) umfasst, die jeweils von einer Fontur (5) getragen werden, wobei die Nadeln (6) unabhängig voneinander beweglich an der jeweiligen Fontur (5) montiert sind, entsprechend einer geraden Bahn zwischen mindestens einer Rückziehstation, einer Strickstation, in welcher die Zunge (7) der Nadel (6) einen entsprechenden Strickfaden (11, 12) holt, und einer Einbindungsstation, in welcher die Zunge (7) der Nadel den Verbindungsfaden (4) fasst, wobei die Vorrichtung ferner Mittel (9) zum Bewegen der Nadeln (6) jeder der Gruppen zwischen ihren einzelnen Stationen und Mittel zum Zuführen (10) von Strickfäden (11, 12), die jeweils die eine bzw. die andere der Außenschichten (1, 2) bilden, und des Verbindungsfadens (4) in Richtung auf einen Bereich (13) der Vorrichtung zum Fassen dieser Fäden (11, 12, 4) mit den Zungen (7) der Nadeln (6) umfasst, wobei die Bahn einer Nadel (6) einer Gruppe auf einer Ebene (P1) enthalten ist, die mit einer Ebene (P2) konvergiert, welche die Bahn einer Nadel (6) der anderen Gruppe in dem Bereich (13) enthält, in dem die Fäden geholt werden, **dadurch gekennzeichnet, dass** sich die Positionen der Zunge (7) einer Nadel (6) einer Gruppe jeweils zwischen ihrer Strickstation und ihrer Einbindungsstation beidseits der Schnittgeraden (D) zwischen den genannten beiden Ebenen (P1, P2) befinden, sowie **dadurch**, dass der Hub der Nadel (6) zwischen ihrer Rückziehstation und ihrer Strickstation kürzer ist als der Hub der Nadel (6) zwischen ihrer Rückziehstation und ihrer Einbindungsstation.

2. Strickvorrichtung nach Anspruch 1, **dadurch gekennzeichnet, dass** die Nadeln (6) jeder der Gruppen jeweils zwischen ihrer Strickstation und ihrer Einbindungsstation beidseits der Schnittgeraden (D) zwischen den beiden genannten Ebenen (P1, P2) angeordnet sind.

3. Strickvorrichtung nach einem der Ansprüche 1 und 2, **dadurch gekennzeichnet, dass** in der Einbindungsstation einer Nadel (6) ihre Zunge (7) und das Ende der Palette (8) in Öffnungsposition beidseits der genannten Schnittgeraden (D) angeordnet sind.

4. Strickvorrichtung nach einem der vorstehenden Ansprüche, **dadurch gekennzeichnet, dass** sie ein Führungselement (14) für die gestrickten Außenschichten (1, 2) gegen eine Abschrägung (18) umfasst, die an der entsprechenden Fontur (5) vorgesehen ist.

5. Strickvorrichtung nach Anspruch 4, **dadurch gekennzeichnet, dass** das Führungselement (14) von einer Platine mit zwei Kanten gebildet wird, die jeweils Führungen (16, 17) für die zur Abschrägung (18) der entsprechenden Fontur (5) hin gestrickten und abgezogenen Schichten (1, 2) bilden.

6. Strickvorrichtung nach den Ansprüchen 4 und 5, **dadurch gekennzeichnet, dass** die Fontur (5) eine Anliegezone (15) für die Maschen der jeweiligen Außenschicht (1, 2) umfasst, die am Ansatz der Abschrägung (18) und am Ende der entsprechenden Führung (16, 17) des Führungselements (14) vorgesehen ist, um den eingehäkelten Verbindungsfaden (4) bei der Rückkehr der Nadel (6) in die Rückziehstation und beim Lösen der Masche von der Nadel (6) passieren zu lassen.

7. Strickvorrichtung nach Anspruch 6, **dadurch gekennzeichnet, dass** die genannte Anliegezone (15) von einer zusätzlichen Platine gebildet wird, die an der jeweiligen Fontur (5) angebracht ist.

8. Strickvorrichtung nach einem der Ansprüche 4 bis 7, **dadurch gekennzeichnet, dass** das Führungselement (14) ferner eine Spulvorrichtung für mindestens einen zusätzlichen Faden (19) aufweist, der in die Fasern (3) des Verbindungsfadens (4) eingearbeitet wird, der eine gestrickte Außenschicht (1, 2) mit der anderen gestrickten Außenschicht (1, 2) verbindet.

9. Strickvorrichtung nach einem der vorstehenden Ansprüche, **dadurch gekennzeichnet, dass** die Zuführmittel (10) Mittel zum Führen (20) des jeweiligen Strickfadens (11, 12) entsprechend einer geneigten Richtung eines Winkels A1 umfassen, der kleiner oder gleich 90° ist bezüglich der Bahn der Nadel (6) der entsprechenden Gruppe, die zwischen ihrer Rückziehstation und ihrer Strickstation begrenzt ist.

10. Strickvorrichtung nach einem der vorstehenden Ansprüche, **dadurch gekennzeichnet, dass** die Zuführmittel (10) Mittel zum Führen (21) des Verbindungsfadens (4) entsprechend einer geneigten Richtung eines Winkels A2 umfassen, der größer oder gleich 90° bezüglich der Bahn der Nadeln (6) der einen und der anderen Gruppe ist.

11. Strickvorrichtung nach einem der vorstehenden Ansprüche, **dadurch gekennzeichnet, dass** die Zuführmittel (10) Zuführmittel für mindestens einen zusätzlichen Faden (23) in Richtung auf den Bereich (13) umfassen, in dem die Fäden für ihre Einarbeitung in eine entsprechende Außenschicht (1, 2) geholt werden.

12. Strickvorrichtung nach Anspruch 11, **dadurch gekennzeichnet, dass** die Zuführmittel (10) Mittel zum Führen (22) des zusätzlichen Fadens (23) entsprechend einer im Wesentlichen parallelen Ausrichtung zu derjenigen des entsprechenden Strickfadens (11, 12) umfassen.

13. Strickvorrichtung nach einem der vorstehenden Ansprüche, **dadurch gekennzeichnet, dass** sie eine Flachstrickmaschine ist, wobei die Nadeln (6) aller Gruppen auf einer Platine auf ein und derselben Ebene parallel zueinander angeordnet sind.

14. Strickvorrichtung nach einem der Ansprüche 1 bis 10, **dadurch gekennzeichnet, dass** sie eine Rundstrickmaschine ist, bei der die Nadeln (6) zweier Gruppen am Umfang zweier Zylinder getragen werden, die sich um ein und dieselbe Achse drehen.
